# EUROPÄISCHE PATENTSCHRIFT

(11) **EP 2 682 239 B1**
(45) Veröffentlichungstag und Bekanntmachung des Hinweises auf die Patenterteilung: **14.10.2015**
(21) Anmeldenummer: 12004997.8
(22) Anmeldetag: 05.07.2012
(51) Int. Cl.: B26B 29/06

(54) **Manuelles Schneidesystem, seine Verwendung und Verfahren zur Fertigung von OP-Materialien mit Lochausschnitt**
Manual cutting system, use of same and method for producing OP materials with hole cutout
Système de découpe manuel, son utilisation et procédé de fabrication de matériaux OP avec des ouvertures

(43) Veröffentlichungstag der Anmeldung: 08.01.2014
(73) Patentinhaber: Paul Hartmann AG, 89522 Heidenheim (DE)
(72) Erfinder: Hanousek, Jan, 58001 Havlickuv Brod (CZ); Krèdl, Karel, 58272 Rozsochatec (CZ)

(56) Entgegenhaltungen:
- US-A1- 2002 134 213
- US-A1- 2008 022 542
- US-A1- 2009 119 939
- US-A1- 2009 151 531
- US-E1- R E38 354

## Beschreibung

Die vorliegende Erfindung betrifft ein manuelles Schneidesystem mit einer Schneideschablone und einem separaten Schneidewerkzeug mit einer um eine in Längsrichtung verlaufende Rotationsachse drehbar gelagerten Schneideklinge. Weiter betrifft die Erfindung die Verwendung eines manuellen Schneidesystems zum Ausschneiden eines Materialabschnittes aus einer Materialbahn für wegwerfbare OP-Materialien, wie OP-Abdeckungen, insbesondere Patientenabdeckungen und/oder Instrumentenabdeckungen, Kombinationen und/oder OP-Bekleidung, insbesondere OP-Mäntel. Weiter betrifft die Erfindung ein Verfahren zur Fertigung von wegwerfbaren OP-Materialien mit zumindest einem Lochausschnitt.

Im Bereich der wegwerfbaren OP-Materialien, wie OP-Abdeckungen, insbesondere Patienten- und/oder Instrumentenabdeckungen und/oder OP-Bekleidung, insbesondere OP-Mänteln ist das Ausschneiden von Materialabschnitten aus den Materialbahnen zur Erzeugung von Lochausschnitten, welche im fertigen Produkt funktional, so u.a. als Öffnungen für das spätere OP-Eingriffsfeld oder zum Durchführen von Gliedmaßen, oder auch als Ausschnitte für Ärmel bzw. für Halsschnitte in OP-Mänteln vorgesehen sein können, ein oftmals wesentlicher Verfahrensschritt.

Zum Einbringen von Lochausschnitten in derartige wegwerfbare OP-Materialien werden in den Fertigungsstrecken bekannterweise Stanzapparate eingesetzt. So können diese Stanzvorrichtungen im Fertigungsprozess stationär festgelegt sein und den Lochausschnitt an einer definierten Position durch Zueinanderbewegen eines Stanzmessers und der Gegenschablone und die dazwischen geführte Materialbahn erhalten werden, wie es beispielsweise in der US 4,017,349 gezeigt ist. Weiter ist es auch üblich, mittels an rotierenden Walzen integrierten Messer- oder Stanzschablonen in die in Maschinenrichtung geförderte Materialbahn Lochausschnitte einzubringen, wie beispielsweise US 6,497,188 B2 zeigt.

Derartige Stanzapparate können in Fertigungsstraßen für die massenhafte Herstellung von wegwerfbaren OP-Materialien in nur einer einzigen Ausführungsform, im Sinne der gleichbleibenden Positionierung des Lochausschnittes bzw. auch dessen gleichbleibender Größe und Kontur vorteilhaft eingesetzt werden.

Es wurde jedoch erkannt, dass bei der Fertigung von OP-Materialien, die unterschiedlichen individuellen Bedürfnissen angepasst sind, der Einsatz derartiger Stanzvorrichtungen eher nachteilig sind: Zum einen besteht bei unterschiedlichen Lochausschnittgrößen bzw. -formen der Bedarf an häufigem Wechsel der Stanzschablonen, also deren Einbau und Ausbau, was zeitaufwändig ist. Auch die Repositionierung eines Stanzapparates zur Anpassung an die gewünschte Positionierung des Lochausschnitts in der vorgelegten Materialbahn ist oftmals eher unhandlich und kann oftmals aufgrund des schweren Gewichtes nur unter Einsatz mehrerer Personen bewerkstelligt werden. Es wurde erkannt, dass ein derartiger Fertigungsschritt zum Erhalt von Lochausschnitten nicht für jeden Fertigungsprozess von OP-Materialien vorteilhaft ist, sondern bei individuell angelegten Fertigungsprozessen die Prozessgeschwindigkeit vielmehr ausbremst und damit nicht mehr effizient ist.

Zum Ausschneiden von Materialabschnitten aus Materialbahnen sind neben Stanzapparaten auch andere Möglichkeiten bekannt. So zeigt die EP-1935591-A1 ein Schneidesystem bestehend aus einer Schablone, an deren einwärts gerichteter Kontur eine Art Schiene zur Führung des Schneidewerkzeugs vorgesehen ist. Das Messer bzw. die Klinge ist hierbei zusammen mit den Führungsstiften an einer drehbaren Achse angebracht.

Ein ähnlich funktionierendes Schneidesystem ist aus der US-20020095810-A1 bekannt, wobei ein Schneidewerkzeug ebenso in einer Schiene entlang der Kontur einer Schneideschablone geführt wird und das um seine Längsachse drehbare Messer durch den Einsatz von Kugellagern erreicht werden kann.

US 2002/0062567 A1 beschreibt ein Schneidesystem, wobei das Schneidewerkzeug zwischen Handgriff und drehbar gelagertem Messer einen Abstand vorsieht, um darin die Schneidekante der Schneideschablone anzuordnen und um damit eine Führung des Schneidewerkzeugs zu erhalten.

US 2002/0134213 A1 zeigt ein insbesondere zum Schneiden von Papieren einsetzbares Schneidesystem bestehend aus einem Schneidewerkzeug und einer Schneideschablone. Das Schneidewerkzeug weist dabei einen auf einem Grundkörper drehbar gelagerten Führungsgriff auf. In dem Grundkörper sind ein Messer haltender Zapfen und ein Führungszapfen jeweils drehbar angebracht, wobei der Führungszapfen für die Führung in einer dafür vorgesehenen Führungsrinne der Schneideschablone vorgesehen ist. Das Messer seinerseits ist innerhalb des Zapfens mittels Kugellager um seine Längsachse drehbar angeordnet.

US RE38,354 E beschreibt ein Schneidesystem zum Erhalt von kreisförmigen Ausschnitten bestehend aus einer in sich drehbar gelagerten Schneideschablone mit einer Vielzahl an Öffnungen, welche konzentrisch in unterschiedlichen Abständen zum Mittelpunkt angeordnet sind und welche für die Aufnahme eines Schneidewerkzeugs vorgesehen sind, um damit geführt einen kreisförmigen Schnitt mit gewünschtem Durchmesser zu erzeugen. Das Schneidewerkzeug weist ein drehbar angeordnetes und austauschbares Messer auf.

Der Erfindung liegt die Aufgabe zu Grunde, Verfahren zur Fertigung von OP-Materialien, welche einen Fertigungsschritt zur Einbringung von Lochausschnitten in die Materialbahn aufweisen, dahingehend zu verbessern, dass eine hohe Flexibilität der Fertigungslinie bereitgestellt wird. Dieser Fertigungsschritt sollte dabei mit einfachen und preiswerten Mitteln durchgeführt werden.

Diese Aufgabe wird erfindungsgemäß gelöst durch ein manuelles Schneidesystem mit den Merkmalen gemäß Anspruch 1, dessen Verwendung nach Anspruch 12 und durch ein Verfahren mit Schneiden nach Anspruch 14.

Vorteilhafte Weiterbildungen ergeben sich aus den jeweiligen Unteransprüchen.

Zur Lösung dieser Aufgabe wird ein manuelles Schneidesystem zum Ausschneiden eines Materialabschnittes aus einer Materialbahn für wegwerfbare OP-Materialien, wie OP-Abdeckungen, insbesondere Patienten- und/oder Instrumentenabdeckungen und/oder OP-Bekleidung, insbesondere OP-Mänteln vorgeschlagen, wobei das manuelle Schneidesystem zumindest eine Schneideschablone und ein separates Schneidewerkzeug umfasst. Die Schneideschablone weist dabei eine innere Wandung auf, welche eine Ausnehmung umgibt. Das Schneidewerkzeug weist eine um eine in Längsrichtung verlaufende Rotationsachse drehbar gelagerte Schneideklinge und einen Griff auf, wobei der Griff als eine die Rotationsachse umgebende zylindrische Griffhülse mit einer äußeren Wandung ausgebildet ist. Für das vorteilhafte Zusammenwirken der beiden Komponenten Schneideschablone und Schneidewerkzeug im Anwendungsvorgang ist bedeutsam, dass die Schneideklinge in einer Arbeitsposition sich über ein unteres Ende der Griffhülse lediglich so weit hinaus erstreckt, dass die innere Wandung der Schneideschablone beim Schneidevorgang einen Anschlag für die äußere Wandung der Griffhülse bilden kann.

Das separate Schneidewerkzeug mit der rotierbaren Schneideklinge kann individuell inmitten der Schneideschablone auf das dann zum Schneiden vorgesehene Material angesetzt und dann mit manueller Kraft an die innere Wandung und entlang dieser Wandung der Schneideschablone geführt werden. Es bedarf somit keiner genauen Positionierung des Schneidewerkzeugs innerhalb der Schneideschablone.

Das Schneidewerkzeug ist in dieser einfachen Ausführung kostengünstig. Weiter ist das Schneidewerkzeug dabei mit mehreren unterschiedlichen Schneideschablonen kombinierbar, solange die Schneideklinge in einer Arbeitsposition sich über ein unteres Ende der Griffhülse lediglich so weit hinaus erstreckt, dass die innere Wandung der Schneideschablone beim Schneidevorgang einen Anschlag für die äußere Wandung der Griffhülse bilden kann. Damit stellt dieses manuelle Schneidesystem eine hohe Flexibilität bereit.

In einer besonders vorteilhaften Ausführungsform umfasst das manuelle Schneidesystem daher mehrere Schneideschablonen, welche sich in Größe und/oder Kontur der Ausnehmung unterscheiden.

In Weiterbildung der Erfindung ist die zylindrische Griffhülse des Schneidewerkzeugs einstückig ausgebildet.

Die Griffhülse umfasst oder besteht vorzugweise aus polymeren Materialien, wie insbesondere Hartkunststoffe, wie beispielsweise Aminoplaste, Phenoplaste, vernetzte Polyacrylate, Epoxidharze.

Die Griffhülse weist eine Länge in Längsrichtung von vorzugsweise mindestens 10 cm, weiter vorzugsweise mindestens 11 cm, weiter vorzugsweise von höchstens 16 cm, weiter vorzugsweise von höchstens 15 cm, weiter vorzugsweise von höchstens 14 cm auf. Mit dieser Länge der Griffhülse kann die Griffhülse in deren Längsrichtung gut von der gesamten Hand des Anwenders umgriffen werden, was im Benutzungszustand vorteilhaft für eine gute Führung des Schneidewerkzeugs ist.

Beim Schneidevorgang bzw. in der Arbeitsposition wird das Scheidewerkzeug mit seiner Längsrichtung im Wesentlichen parallel zur inneren Wandung der Schneideschablone geführt.

Die Griffhülse ist erfindungsgemäß derart ausgebildet und angeordnet, dass die Schneideklinge in der Arbeitsposition sich über das untere Ende der Griffhülse nur soweit hinaus erstreckt, dass beim Schneiden der Kontakt zwischen innerer Wandung der Schneideschablone und äußerer Wandung der Griffhülse hergestellt werden kann, dass also die innere Wandung der Schneideschablone beim Schneidevorgang einen Anschlag für die äußere Wandung der Griffhülse bilden kann.

Die innere Wandung der Schneideschablone erstreckt sich im Wesentlichen senkrecht über eine Höhe H zwischen einer Ober- und einer Unterseite der Schablone. Vorzugsweise erstreckt sich die Schneideklinge in der Arbeitsposition über das untere Ende der Griffhülse soweit hinaus, dass in der Arbeitsposition der Schneideklinge bzw. beim Schneidevorgang mindestens 50% der Höhe der inneren Wandung einen Anschlag für die äußere Wandung der Griffhülse bilden kann.

Die Schneideklinge weist dabei ein oberes, für die Befestigung an der Rotationsachse vorgesehenes Ende und ein unteres, für das Schneiden vorgesehenes Ende mit einer Spitze auf. Das untere Ende der Schneideklinge bzw. die Spitze der Schneideklinge ist dabei nicht in der Flucht der Rotationsachse angeordnet, sondern ist von der Rotationsachse versetzt angeordnet. Damit kann sich die um eine in eine Längsrichtung verlaufende Rotationsachse drehbare gelagerte Schneideklinge beim Schneidevorgang in die durch den Anwender gewählte Führungsrichtung ausrichten.

Die Schneideklinge ist dabei vorzugsweise in Form einer Skalpelklinge ausgebildet. Die Schneideklinge weist vorzugsweise ausgehend von der Spitze des unteren Endes eine bogenförmige Flanke auf.

Erfindungsgemäß umgibt die zylindrische Griffhülse die Rotationsachse des Schneidewerkzeugs. Die Griffhülse mit ihrer äußeren Wandung weist dabei an ihrem unteren Ende einen äußeren Durchmesser D auf. Die zylindrische Griffhülse bildet damit in der Arbeitsposition einen Abstandshalter zwischen der drehbar gelagerten Schneideklinge und der inneren Wandung der Schneideschablone. Entsprechend weist die Schnittlinie einen Abstand A von der inneren Wandung der Schneideschablone auf. Dies ist vorteilhaft, da die Schneideschablone vor einem Abschürfen mittels der Schneideklinge geschützt werden kann, und damit das Verschmutzen des zu schneidenden Materials vermieden wird. Insbesondere bei OP-Materialien müssen Verschmutzungen, z. Bsp. durch freie Partikel, vermieden werden.

Dieser Abstand A beträgt vorzugsweise die Hälfte des äußeren Durchmessers D des unteren Endes der Griffhülse.

Der Abstand A beträgt vorzugsweise höchstens 30 mm, weiter vorzugsweise höchstens 25 mm, weiter vorzugsweise höchstens 20 mm. In diesem Abstand kann das zu schneidende Material noch gut mit der Schneideschablone fixiert werden und damit flächenhafte Verfältungen der Materialbahn vermieden werden, so dass eine saubere Schnittlinie erreicht wird. Der Abstand A beträgt vorzugsweise mindestens 5 mm, weiter vorzugsweise mindestens 7 mm, weiter vorzugsweise 10 mm.

Der äußere Durchmesser D der zylindrischen Griffhülse ist vorteilhaft so gewählt, dass auch im Bereich, der für das Umgreifen der Griffhülse mit der Hand vorgesehen ist, die Griffhülse gut mit einer Hand des Anwenders, vorzugsweise weitgehend vollumfänglich umgriffen werden kann. Vorzugsweise weist die Griffhülse einen äußeren Durchmesser D von mindestens 10 mm, weiter vorzugsweise von 20 mm, weiter vorzugsweise von höchstens 60 mm, weiter vorzugsweise von höchstens 50 mm, weiter vorzugsweise von höchstens 40 mm auf. Mit diesem äußeren Durchmesser der Griffhülse kann die Griffhülse gut von der gesamten Hand des Anwenders umgriffen werden, was im Benutzungszustand vorteilhaft für eine gute Führung des Schneidewerkzeugs ist.

Die Rotationsachse ermöglicht vorzugsweise eine vollumfängliche Drehung der Schneideklinge, also eine Drehung um 360°.

Das Schneidewerkzeug ist vorzugsweise im Inneren der Griffhülse mit zumindest einem Wälzlager, insbesondere einem Radiallager, insbesondere einem Kugellager ausgestattet. Mit Wälzlagern kann vorteilhaft eine reibungsarme Drehbarbarkeit um die Rotationsachse erreicht werden.

Vorzugsweise sind im Schneidewerkzeug zwei Wälzlager vorgesehen, welche auf einer Welle in einem Abstand voneinander montiert sind, wobei die Welle drehbar um die Rotationsachse gelagert ist. Beim Einsatz von zwei Wälzlagern können somit vorteilhafterweise kleinere Wälzlager eingesetzt werden, welche über den Abstand eine stabile Halterung an der Welle ermöglichen.

Bei einer Ausstattung des Schneidewerkzeugs mit zwei Wälzlagern werden diese beiden Wälzlager vorzugsweise durch Vorsprünge im Inneren der Griffhülse auf Abstand gehalten und insbesondere am oberen Ende mit einer Sicherungsmutter gegen das Verrutschen gesichert sind. Eine entsprechende Topographie im Inneren der Griffhülse, insbesondere wenn die Vorsprünge durch das die Griffhülse bildende Material selbst ausgebildet sind, stellt eine einfache Konstruktion dar.

Das Wälzlager weist dabei vorzugsweise einen Innenring und einen Außenring auf, wobei Innenring und Außenring zueinander beweglich sind und durch einen sogenannten Wälzkörper getrennt sind. Als Wälzkörper können unterschiedliche Ausführungsformen vorgesehen sein, wie insbesondere Kugeln, Zylinder, Kegel.

Bei Wälzlager mit Innenring und Außenring ist der Außenring vorzugsweise so im Inneren der Griffhülse angeordnet, dass der Außenring vorzugsweise auf Vorsprüngen im Inneren der Griffhülse aufliegt und passgenau und fest im Inneren der Griffhülse angeordnet ist. Durch die Passgenauigkeit des Außenrings auf das Innere der Griffhülse kann der Außenring insbesondere lediglich eingepresst sein; es kann somit auf ein den Außenring und das Innere der Griffhülse fest miteinander fixierende Material, wie Klebstoffe, verzichtet werden. Dies ist vorteilhaft, da somit zusätzliche Materialien und weitere Prozessschritte nicht notwendig sind, was wiederum Kosten spart.

Der Innenring wird dabei vorzugsweise durch eine Sicherungsmutter bzw. einem ausgeweiteten unteren Ende der Welle gehalten.

Vorzugsweise ist die Schneideklinge lösbar an einem unteren Ende der Welle montiert. Diese Ausführung erhöht vorteilhaft die flexible Einsatzmöglichkeit für das manuelle Schneidesystem, da eine für das zum Schneiden vorgesehene Material geeignete Schneideklinge eingesetzt werden kann. Zudem kann bei Abnutzung der Schneideklinge diese durch eine neue funktionsfähige Schneideklinge ersetzt werden.

Vorzugweise ist das untere Ende der Welle mit einem abgeflachten Bereich versehen, auf welchen vorteilhaft die Schneideklinge mit einem Teilbereich plan aufliegend fixiert werden kann, vorzugsweise mit einer Rädelschraube. Vorzugsweise wird die Schneideklinge zwischen einem abgeflachten Bereich der Welle und einer weiteren Deckplatte eingebracht. Es sind aber auch andere Festlegungsmöglichkeiten, wie bspw. Einspannsysteme denkbar.

Die Schneideschablone des manuellen Schneidesystems ist dafür vorgesehen, auf eine Materialbahn, welche dem Schneideschritt zugeführt werden soll, aufgesetzt zu werden. Um eine sichere Positionierung der Schneideschablone auf der Materialbahn bereitzustellen, ist in einer vorteilhaften Weiterbildung die Schneideschablone auf einer zur Materialbahn gerichteten Unterseite mit rutschhemmenden, aber nicht klebenden Mitteln ausgestattet. Als rutschhemmende Mittel können vorzugsweise Silikon - oder Gumminoppen eingesetzt werden.

Die rutschhemmenden Mittel sind vorzugsweise bereichsweise, insbesondere gleichmäßig verteilt auf der Unterseite vorgesehen. Dadurch wird eine kostengünstige, aber dennoch im Gebrauchszustand ausreichende Positionssicherung der Schneideschablone gegeben.

Die Schneideschablone weist insbesondere zumindest ein Anfassmittel zum Halten der Schneideschablone und insbesondere zum bereichsweisen Niederhalten der darunterliegenden Materialbahn auf. Das Anfassmittel zum Halten steht dabei vorzugsweise senkrecht zur Ebene der Schneideschablone. Das Anfassmittel ist dabei insbesondere bogenförmig ausgebildet.

Dieser Erfindung liegt ebenso die Aufgabe zugrunde, eine hohe Flexibilität bei einer Fertigungslinie mit einem Fertigungsschritt zur Einbringung von Lochausschnitten in Materialbahnen zu erreichen und diese zudem mit kostengünstigen und einfachen Mittel bereitzustellen.

Diese Aufgabe wird gelöst durch die Verwendung des vorstehend beschriebenen manuellen Schneidesystems zum Ausschneiden eines Materialabschnittes aus einer Materialbahn zum Erzeugen eines Lochausschnittes im Zuge der Herstellung von wegwerfbaren OP-Materialien, insbesondere OP-Abdeckungen, insbesondere Patientenabdeckungen und/oder Instrumentenabdeckungen, oder Kombinationen und/oder OP-Bekleidung, insbesondere OP-Mänteln.

Die Materialbahn umfasst oder besteht dabei vorzugsweise aus Vliesstoff, Folie, Vlieslaminat, Folienlaminat und /oder Vlies-Folienlaminat.

Mit dieser Erfindung wurde auch erkannt, dass bei Fertigungsprozessen von wegwerfbaren OP-Materialien, in die zumindest ein Lochausschnitt eingebracht werden soll, die aus dem Stand der Technik bekannten Verfahrensschritte mit Nachteilen behaftet sind.

Dazu wird ein Verfahren nach Anspruch 14 vorgeschlagen, nämlich ein Verfahren zur Fertigung von wegwerfbaren OP-Materialien umfassend das Ausschneiden eines Materialabschnittes aus einer Materialbahn zur Bildung zumindest eines Lochausschnittes, dadurch gekennzeichnet, dass das Ausschneiden des Materialabschnittes durch einen manuellen Schneidevorgang unter Verwendung eines manuellen Schneidesystems mit einer Schneideschablone und einem separaten Schneidewerkzeug mit einer drehbar gelagerten Schneideklinge durchgeführt wird.

Durch den manuellen Schneidevorgang kann das Einbringen des gewünschten Lochausschnitts hinsichtlich Positionierung des Lochausschnitts in Bezug auf die vorgelegte Materialbahn, Größe und/oder Form des Lochausschnitts flexibel, und damit auch zeiteffizient durchgeführt werden. Die Nachteile der eingangs dargestellten, oftmals unhandlichen und damit zeit- und damit auch kostenaufwändigen zusätzlichen notwendigen Vorbereitungsmaßnahmen, wie Auswechseln des Stanzmessers oder die fehlende Flexibilität aufgrund von voll- oder halbautomatisierten Schneidevorgängen können damit auf einfache und kostengünstige Weise vermieden werden.

In Weiterbildung der Erfindung umfasst das Verfahren insbesondere die Schritte:
- Bereitstellen einer Materialbahn,
- Auflegen der Materialbahn auf eine ebene Unterlage,
- Aufsetzen der Schneideschablone auf die Materialbahn, wobei die Schneideschablone eine innere Wandung aufweist, welche eine Ausnehmung umgibt,
- Andrücken des Schneidewerkzeugs auf die Materialbahn innerhalb der Ausnehmung der Schneideschablone, wobei das Schneidewerkzeug eine um eine in Längsrichtung verlaufende Rotationsachse drehbar gelagerte Schneideklinge und einen Griff aufweist, und der Griff dabei als eine die Rotationsachse umgebende zylindrische Griffhülse mit einer äußeren Wandung ausgebildet ist,
- Führen des Schneidewerkzeugs in Richtung und vollumfänglich entlang der inneren Wandung der Schneideschablone, wobei die innere Wandung der Schneideschablone einen Anschlag für die äußere Wandung der Griffhülse bildet, so dass die Schneideklinge die Materialbahn unter Ausbildung eines Materialabschnitts zur Bildung des Lochausschnitts durchtrennt.

Die voranstehend dargestellten Merkmale und vorteilhaften Ausführungsformen des manuellen Schneidesystems bzw. der Schneideschablone und/oder des Schneidewerkzeugs betreffen gleichermaßen vorteilhafte Weiterbildungen des erfindungsgemäßen Verfahrens und werden somit an dieser Stelle als vorteilhafte Ausführungsformen des Verfahrens in Bezug genommen.

Die ebene Unterlage besteht vorzugsweise aus einem schnittfesten Material, wie beispielsweise Glas oder Edelstahlplatte. Bei der Bearbeitung von für OP-Materialien vorgesehenen Materialbahnen können somit Verschmutzungen, so u.a. in Form von Ausschürfungen aus der Unterlage durch die Schneideklinge vermieden werden.

Vorteilhaft steht das in dem Verfahren benutzte manuelle Schneidesystem für einen weiteren manuellen Schneidevorgang in derselben und/oder einer weiteren Materialbahn zur Verfügung.

In Weiterbildung des Verfahrens wird die dieses Verfahren durchlaufende Materialbahn herstellerseitig zu einer OP-Abdeckung, insbesondere Patientenabdeckung und/oder Instrumentenabdeckung, und/ oder zu einer OP-Bekleidung, insbesondere einem OP-Mantel konfektioniert.

Die in dem Verfahren zum Schneiden vorgelegten Materialbahnen umfassen oder bestehen vorzugsweise aus Vliesstoff, Folie, Vlieslaminat, Folienlaminat und/oder Vlies-Folienlaminate.

Weitere Merkmale, Vorteile und Einzelheiten der Erfindung ergeben sich aus den beigefügten Patentansprüchen und aus der zeichnerischen Darstellung und nachfolgenden Beschreibung bevorzugter Ausführungsformen der Erfindung.

Für die vorstehend offenbarten Merkmale und die nachfolgend in den Patentansprüchen zum Ausdruck gebrachten Merkmale wird unabhängig einer etwaigen Rückbeziehung und in beliebiger Kombination miteinander Patentschutz in Anspruch genommen.

Die Erfindung soll im Folgenden anhand von Figuren näher erläutert werden, dabei zeigen
- Figur 1:: schematisch ein manuelles Schneidesystem,
- Figur 2:: schematisch eine Aufsicht auf die Unterseite einer Schneideschablone,
- Figur 3:: schematisch eine Aufsicht auf eine Schneideschablone mit einem darin angeordneten Schneidewerkzeug in der Querschnittsebene II - II nach Figur 1,
- Figur 4:: schematisch ein Schneidewerkzeug in der Schnittansicht I - I des Schneidewerkzeugs nach Figur 1 und
- Figur 5:: schematisch das Verfahren zur Fertigung von OP-Materialien mit mindestens einem Lochausschnitt mittels eines manuell ausgeführten Schneidevorgangs.

Figur 1 zeigt ein manuelles Schneidesystem 1 mit einer Schneideschablone 10 und einem separaten Schneidewerkzeug 30. Die Schneideschablone 10 mit einer Oberseite 15 und einer Unterseite 16 weist eine Ausnehmung 14 auf, welche durch eine innere Wandung 12 mit einer Höhe H der Schneideschablone begrenzt ist. Auf der Oberseite der Schneideschablone ist ein Anfassmittel 20 angebracht, welches vorteilhaft bogenförmig ausgebildet ist. Mit dem Anfassmittel 20 wird zum einen die Handlichkeit der Schablone 10 verbessert als auch ein Andruckbereich zum Halten der Schablone 10 und der darunterliegenden Materialbahn bereitgestellt.

Wie in Figur 2 schematisch abgebildet ist, ist die Unterseite 16 der Schneideschablone 10, welche zum Aufsetzen auf eine Materialbahn vorgesehen ist, vorteilhaft bereichsweise, insbesondere gleichmäßig verteilt, mit rutschhemmenden, aber nicht klebenden Mitteln 18, wie beispielsweise Silikon- oder Gumminoppen, ausgestattet. Figur 1 stellt das Schneidewerkzeug 30 bzw. die Schneideklinge 36 in der Arbeitsposition 106 dar. Merkmale des Schneidewerkzeugs 30 sind in der Figur 1 in Zusammenschau mit der Figur 4 als schematische Darstellung entlang der Schnittebene I - I von Figur 1 näher erläutert. Das Schneidewerkzeug 30 weist eine in Längsrichtung 32 verlaufende Rotationsachse 34 auf. Der Griff 38 dieses Schneidewerkzeugs 30 ist als eine diese Rotationsachse 34 symmetrisch umgebende zylindrische Griffhülse 40 mit einer äußeren Wandung 42 ausgebildet. Das untere Ende 44 der Griffhülse ist offen. In Richtung zum unteren Ende ist an einer Welle 56, welche um die Rotationsachse 34 um 360° drehbar gelagert ist, eine Schneideklinge 36 angebracht. Die Schneideklinge 36 ist dabei über die Welle 56 ebenfalls drehbar um die Rotationsachse 34 gelagert. Im Inneren 41 der Griffhülse 40 sind zwei Wälzlager 46a, 46b eingebracht. Die zwei Wälzlager 46a, 46b sind auf der Welle 56 in einem Abstand montiert. Bei dem Wälzlager 46a, 46b handelt es sich vorzugsweise um ein Kugellager, welches einen Außenring 50 und einen davon verdrehbaren Innenring 48 und zwischen Außenring und Innenring vorhandene Wälzkörper 52 in Form von Kugeln 54 aufweist. Zum Befestigen der Wälzlager 46 ist die Griffhülse 40 im Inneren 41 mit Vorsprüngen 43 ausgestattet. Auf diese Vorsprünge 43 wird das jeweilige Wälzlager, insbesondere jeweils der Außenring 50 aufgelegt und somit auf Abstand gehalten. Zum Sichern gegen das Verrutschen wird das Wälzlager 46a, 46b, insbesondere der jeweilige Innenring 48 mit einer Sicherungsmutter 58 am oberen Ende und einem ausgeweiteten unteren Ende 60 der Welle gehalten. Der Außenring 50 ist dabei passgenau und fest im Inneren der Griffhülse angeordnet, und dabei lediglich eingepresst, ohne dass komponentenverbindende Mitteln, wie Klebstoffe eingesetzt werden. Die Schneideklinge 36 ist vorteilhaft lösbar am unteren Ende der Welle, insbesondere mittels einer Rädelschraube 62, montiert.

Zur Funktionsfähigkeit des manuellen Schneidesystems sind die separaten Komponenten Schneideschablone 10 und Schneidewerkzeug 30 aufeinander abgestimmt, derart, dass die Schneideklinge 36 in einer Arbeitsposition 106 sich über das untere Ende 44 der Griffhülse 40 um das Maß B, jedenfalls lediglich so weit hinaus erstreckt, dass die innere Wandung 12 der Schneideschablone 10 beim Schneidevorgang einen Anschlag 108 für die äußere Wandung 42 der Griffhülse bilden kann was in der Figur 3 als schematische Darstellung der Schnittebene II - II von Figur 1 angedeutet ist. Dabei kann mindestens 50% der Höhe der inneren Wandung der Schneideschablone 10 einen Anschlag 108 für die äußere Wandung 42 der Griffhülse 40 bilden.

Die Griffhülse 42 weist dabei an einem unteren Ende einen äußeren Durchmesser D auf. Die zylindrische Griffhülse 42 bildet damit in der Arbeitsposition einen Abstandshalter zwischen der drehbar gelagerten Schneideklinge 36 und der inneren Wandung 12 der Schneideschablone 10. Entsprechend weist die Schnitt- oder Schneidelinie 110 einen Abstand A von der inneren Wandung 12 der Schneideschablone 10 auf, wie in Figur 3 dargestellt ist.

Bei einer Schneideschablone mit einer ovalen Ausnehmung von beispielsweise 23 x 11 cm und einem Schneidewerkzeug mit einem äußeren Durchmesser D von 3 cm beträgt der Abstand A 1,5 cm. Der auszuschneidende Materialabschnitt bzw. der dann erhaltene Lochausschnitt weisen somit eine Größe von 20 x 8 cm auf.

Die Schneideklinge 36 ist derart an die Welle montiert, dass die Spitze 37 der Schneideklinge 36 nicht in der Flucht der Rotationsachse 34 liegt, sondern von der Rotationsachse versetzt angeordnet ist. Damit kann sich die Schneideklinge in die vom Anwender gewählte Führungsrichtung orientieren.

Ein derartiges manuelles Schneidesystem 1 mit einer Schneideschablone 10 und einem separaten Schneidewerkzeug 30 wird zum Ausschneiden eines Materialausschnittes 102 aus einer Materialbahn 100 im Zuge der Herstellung von wegwerfbaren OP-Materialien eingesetzt.

In Figur 5 ist schematisch das Verfahren zur Fertigung von wegwerfbaren OP-Materialien mit zumindest einem Lochausschnitt 104 dargestellt. Nach Bereitstellen einer Materialbahn 100 und Auflegen dieser Materialbahn 100 auf eine ebene Unterlage 101 wird ein manueller Schneidevorgang mittels eines manuellen Schneidesystem 1 durchgeführt. Dazu wird die Schneideschablone 10 mit einer Ausnehmung 14 auf die Materialbahn 100 aufgesetzt, und zwar an der für den späteren Lochausschnitt 104 gewünschten Position. Das separate Schneidewerkzeug 30 mit einer um eine Rotationsachse drehbar gelagerten Schneideklinge 36 wird innerhalb der Ausnehmung 14 auf die Materialbahn angedrückt. Die den Griff 38 bildende Griffhülse, welche auch die Rotationsachse umgibt, wird beim Schneidevorgang in Richtung und vollumfänglich entlang der inneren Wandung der Schneideschablone geführt, was durch die gestrichelte Linie 109 angedeutet ist. In der Arbeitsposition 106 der Schneideklinge 36 und damit auch des Schneidewerkzeugs bildet die innere Wandung der Schneideschablone damit einen Anschlag für die äußere Wandung der Griffhülse. Durch eine mit der Schneideklinge erzeugte Schneidelinie 110 wird von der Materialbahn 100 ein Materialabschnitt 102 abgetrennt, und zwar unter Bildung des Lochausschnitts 104. Nach einem derartigen Schneidevorgang steht das ursprünglich verwendete manuelle Schneidesystem für einen weiteren Schneidevorgang in derselben Materialbahn und/oder einer weiteren Materialbahn zur Verfügung.

In Weiterbildung des Verfahrens werden die mit zumindest einem Lochausschnitt 104 versehene Materialbahn 100 herstellerseitig zu einer OP-Abdeckung, insbesondere Patienten und/oder Instrumentenabdeckung, oder zu einer OP-Bekleidung, insbesondere OP-Mantel konfektioniert.

## Patentansprüche

1. Manuelles Schneidesystem (1) zum Ausschneiden eines Materialabschnittes aus einer Materialbahn für wegwerfbare OP-Materialien, wie OP-Abdeckungen, insbesondere Patienten- und/oder Instrumentenabdeckungen und/oder OP-Bekleidung, insbesondere OP-Mänteln, mit zumindest einer Schneideschablone (10) und mit einem separaten Schneidewerkzeug (30), wobei die Schneideschablone (10) eine innere Wandung (12) aufweist, welche eine Ausnehmung (14) umgibt und wobei sich die innere Wandung über eine Höhe H zwischen einer Oberseite (15) und einer Unterseite (16) der Schablone erstreckt und das Schneidewerkzeug (30) eine um eine in Längsrichtung (32) verlaufende Rotationsachse (34) drehbar gelagerte Schneideklinge (36) und einen Griff (38) aufweist, wobei der Griff als eine die Rotationsachse umgebende zylindrische Griffhülse (40) mit einer äußeren Wandung (42) ausgebildet ist, **dadurch gekennzeichnet, dass** die Schneideklinge (36) in einer Arbeitsposition sich über ein unteres Ende (44) der Griffhülse (40) lediglich so weit hinaus erstreckt, dass mindestens 50% der Höhe H der inneren Wandung (12) der Schneideschablone (10) beim Schneidevorgang einen Anschlag für die äußere Wandung (42) der Griffhülse bilden kann.

2. Manuelles Schneidesystem nach Anspruch 1, **dadurch gekennzeichnet, dass** das Schneidewerkzeug im Inneren (41) der Griffhülse mit zumindest einem Wälzlager (46), insbesondere einem Radiallager, insbesondere einem Kugellager ausgestattet ist.

3. Manuelles Schneidesystem nach Anspruch 2, **dadurch gekennzeichnet, dass** zwei Wälzlager (46a, 46b) vorgesehen sind, welche auf einer Welle (56) in einem Abstand voneinander montiert sind, wobei die Welle drehbar um die Rotationsachse (34) gelagert ist.

4. Manuelles Schneidesystem nach Anspruch 3, **dadurch gekennzeichnet, dass** die beiden Wälzlager durch Vorsprünge (43) im Inneren der Griffhülse auf Abstand gehalten werden und insbesondere am oberen Ende (45) mit einer Sicherungsmutter (58) gegen das Verrutschen gesichert sind.

5. Manuelles Schneidesystem nach einem der Ansprüche 2 bis 4, **dadurch gekennzeichnet, dass** das Wälzlager einen Innenring (48) und einen Außenring (50) aufweist, welche zueinander beweglich sind und durch einen Wälzkörper (52), wie insbesondere Kugeln (54), getrennt sind.

6. Manuelles Schneidesystem nach Anspruch 5, **dadurch gekennzeichnet, dass** der Außenring (50) auf Vorsprüngen (43) im Inneren der Griffhülse aufliegt und passgenau und fest im Inneren der Griffhülse angeordnet, insbesondere lediglich eingepresst ist.

7. Manuelles Schneidesystem nach einem der Ansprüche 5 oder 6, **dadurch gekennzeichnet, dass** der Innenring durch eine Sicherungsmutter (58) bzw. einem ausgeweiteten unteren Ende (60) der Welle gehalten wird.

8. Manuelles Schneidesystem nach einem der vorangehenden Ansprüche, **dadurch gekennzeichnet, dass** die Schneideklinge (36) lösbar an einem unteren Ende der Welle montiert ist.

9. Manuelles Schneidesystem nach einem der vorangehenden Ansprüche, **dadurch gekennzeichnet, dass** die Schneideschablone auf einer zur Materialbahn (100) zu richteten Unterseite (16) mit rutschhemmenden, aber nicht klebenden Mitteln (18) ausgestattet ist.

10. Manuelles Schneidesystem nach Anspruch 9, **dadurch gekennzeichnet, dass** die rutschhemmenden Mittel (18) bereichsweise, insbesondere gleichmäßig verteilt auf der Unterseite (16) vorgesehen sind.

11. Manuelles Schneidesystem nach einem der vorangehenden Ansprüche, **dadurch gekennzeichnet, dass** die Schneideschablone (10) zumindest ein Anfassmittel (20) zum Halten der Schneideschablone und insbesondere zum bereichsweisen Niederhalten der darunterliegenden Materialbahn aufweist.

12. Verwendung eines manuellen Schneidesystems nach einem der Ansprüche 1 - 11 zum Ausschneiden eines Materialabschnittes (102) aus einer Materialbahn (100) zum Erzeugen eines Lochausschnittes (104) im Zuge der Herstellung von wegwerfbaren OP-Materialien, insbesondere OP-Abdeckungen, insbesondere Patientenabdeckungen und/oder Instrumentenabdeckungen, oder Kombinationen und/oder OP-Bekleidung, insbesondere OP-Mänteln.

13. Verwendung nach Anspruch 12, **dadurch gekennzeichnet, dass** die Materialbahn umfasst oder besteht aus Vliesstoff, Folie, Vlieslaminat, Folienlaminat und /oder Vlies-Folienlaminat.

14. Verfahren zur Fertigung von wegwerfbaren OP-Materialien umfassend das Ausschneiden eines Materialabschnittes (102) aus einer Materialbahn (100) zur Bildung zumindest eines Lochausschnittes (104), **dadurch gekennzeichnet, dass** das Ausschneiden des Materialabschnittes (102) durch einen manuellen Schneidevorgang unter Verwendung eines manuellen Schneidesystems (1) nach einem der vorangehenden Ansprüche 1 - 11 mit einer Schneideschablone (10) und einem separaten Schneidewerkzeug (30) mit einer drehbar gelagerten Schneideklinge (36) durchgeführt wird.

15. Verfahren nach Anspruch 14, mit den Schritten umfassend
- Bereitstellen einer Materialbahn (100),
- Auflegen der Materialbahn auf eine ebene Unterlage (101),
- Aufsetzen der Schneideschablone (10) auf die Materialbahn, wobei die Schneideschablone eine innere Wandung (12) aufweist, welche eine Ausnehmung (14) umgibt,
- Andrücken des Schneidewerkzeugs auf die Materialbahn innerhalb der Ausnehmung der Schneideschablone,
wobei das Schneidewerkzeug eine um eine in Längsrichtung verlaufende Rotationsachse (34) drehbar gelagerte Schneideklinge und einen Griff (38) aufweist, und der Griff dabei als eine die Rotationsachse umgebende zylindrische Griffhülse (40) mit einer äußeren Wandung (42) ausgebildet ist,
- Führen (109) des Schneidewerkzeugs in Richtung und vollumfänglich entlang der inneren Wandung der Schneideschablone, wobei die innere Wandung (12) der Schneideschablone einen Anschlag (108) für die äußere Wandung 42) der Griffhülse bildet, so dass die Schneideklinge die Materialbahn unter Ausbildung eines Materialabschnitts (102) zur Bildung des Lochausschnitts (104) durchtrennt.

16. Verfahren nach einem der vorangehenden Ansprüche 14 - 15, **dadurch gekennzeichnet, dass** das manuelle Schneidesystem (1) für einen weiteren manuellen Schneidevorgang in derselben und/oder einer weiteren Materialbahn zur Verfügung steht.

17. Verfahren nach einem der vorangehenden Ansprüche 14 - 16, wobei die Materialbahn (100) herstellerseitig zu einer OP-Abdeckung, insbesondere Patientenabdeckung und/oder Instrumentenabdeckung, und/oder zu einer OP-Bekleidung, insbesondere einem OP-Mantel konfektioniert wird.

## Claims

1. Manual cutting system (1) for cutting out a material portion from a material web for disposable surgical materials, such as surgical drapes, in particular drapes for patients and/or instruments, and/or theatre wear, in particular theatre gowns, having at least one cutting template (10) and having a separate cutting tool (30), wherein the cutting template (10) has an internal wall (12) which surrounds a clearance (14), and wherein the internal wall extends across a height H between an upper side (15) and a lower side (16) of the template, and the cutting tool (30) has a cutting blade (36) which is mounted so as to be rotatable about a rotation axis (34), running in the longitudinal direction (32), and a handle (38), wherein the handle is configured as a cylindrical handle sleeve (40) which has an external wall (42) and surrounds the rotation axis, **characterized in that** the cutting blade (36) in an operating position extends beyond a lower end (44) of the handle sleeve (40) only so far that at least 50% of the height H of the internal wall (12) of the cutting template (10) during the cutting operation may form a stop for the external wall (42) of the handle sleeve.

2. Manual cutting system according to Claim 1, **characterized in that** the cutting tool in the interior (41) of the handle sleeve is equipped with at least one roller bearing (46), in particular a radial bearing, in particular a ball bearing.

3. Manual cutting system according to Claim 2, **characterized in that** two roller bearings (46a, 46b) which are mounted on a shaft (56) so as to be spaced apart from one another are provided, wherein the shaft is mounted so as to be rotatable about the rotation axis. (34).

4. Manual cutting system according to Claim 3, **characterized in that** the two roller bearings are kept spaced apart by protrusions (43) in the interior of the handle sleeve, and are secured against slipping in particular at the upper end (45) by way of a locking nut (58).

5. Manual cutting system according to one of Claims 2 to 4, **characterized in that** the roller bearing has an internal ring (48) and an external ring (50) which are movable in relation to one another and are separated by a rolling body (52) such as, in particular, balls (54).

6. Manual cutting system according to Claim 5, **characterized in that** the external ring (50) bears on protrusions (43) in the interior of the handle sleeve and is fixedly disposed by way of an exact fit in the interior of the handle sleeve, in particular is disposed therein only by way of a press-fit.

7. Manual cutting system according to one of Claims 5 and 6, **characterized in that** the internal ring is retained by a locking nut (58), or by a widened lower end (60) of the shaft, respectively.

8. Manual cutting system according to one of the preceding claims, **characterized in that** the cutting blade (36) is releasably fitted to a lower end of the shaft.

9. Manual cutting system according to one of the preceding claims, **characterized in that** the cutting template, on a lower side (16) to be oriented towards the material web (100), is equipped with slip-resistant yet non-adhesive means (18).

10. Manual cutting system according to Claim 9, **characterized in that** the slip-resistant means (18) are regionally provided, in particular so as to be uniformly distributed across the lower side (16) .

11. Manual cutting system according to one of the preceding claims, **characterized in that** the cutting template (10) has at least one gripping means (20) for holding the cutting template and in particular for regionally holding down the material web lying below.

12. Use of a manual cutting system according to one of Claims 1 to 11, for cutting out a material portion (102) from a material web (100), in order to produce a hole-shaped cutout (104) in the process of manufacturing disposable surgical materials, in particular surgical drapes, in particular drapes for patients and/or instruments, or combinations and/or theatre wear, in particular theatre gowns.

13. Use according to Claim 12, **characterized in that** the material web comprises or is composed of non-woven material, film, laminated non-woven material, laminated film, and/or laminated non-woven material/film.

14. Method for producing disposable surgical materials, comprising cutting out of a material portion (102) from a material web (100), in order to form at least one hole-shaped cutout (104), **characterized in that** cutting out of the material portion (102) is performed by a manual cutting operation using a manual cutting system (1) according to one of preceding Claims 1 to 11 by way of a cutting template (10) and a separate cutting tool (30) having a rotatably mounted cutting blade (36).

15. Method according to Claim 14, comprising the steps of
- providing a material web (100);
- laying the material web onto a planar base (101) ;
- placing the cutting template (10) onto the material web, wherein the cutting template has an internal wall (12) which surrounds a clearance (14);
- pressing the cutting tool onto the material web within the clearance of the cutting template, wherein the cutting tool has a cutting blade which is mounted so as to be rotatable about a rotation axis (34), running in the longitudinal direction, and a handle (38), and the handle is configured as a cylindrical handle sleeve (40) which has an external wall (42) and surrounds the rotation axis;
- guiding (109) the cutting tool in the direction of the internal wall of the cutting template and along the complete circumference thereof, wherein the internal wall (12) of the cutting template forms a stop (108) for the external wall (42) of the handle sleeve, such that the cutting blade severs the material web while configuring a material portion (102) for forming the hole-shaped cutout (104).

16. Method according to one of preceding Claims 14 to 15, **characterized in that** the manual cutting system (1) is available for a further manual cutting operation in the same and/or a further material web.

17. Method according to one of preceding Claims 14 to 16, wherein the material web (100) at the manufacturer's site is tailored to form a surgical drape, in particular a drape for patients and/or instruments, and/or to form theatre wear, in particular a theatre gown.

## Revendications

1. Système de découpe manuel (1) pour le découpage d'une partie de matériau hors d'une bande de matériau pour des matériaux OP jetables, comme des recouvrements OP, en particulier des recouvrements de patients et/ou d'instruments et/ou un habillage OP, en particulier des chemises OP, avec au moins un gabarit de découpage (10) et avec un outil de découpage séparé (30), dans lequel le gabarit de découpage (10) présente une paroi intérieure (12), qui entoure un évidement (14) et dans lequel la paroi intérieure s'étend sur une hauteur H entre une côté supérieur (15) et un côté inférieur (16) du gabarit et l'outil de découpage (30) présente une lame de coupe (36) montée de façon rotative autour d'un axe de rotation (34) qui s'étend dans la direction longitudinale (32) et une poignée (38), dans lequel la poignée est réalisée sous la forme d'un manchon de poignée cylindrique (40) entourant l'axe de rotation avec une paroi extérieure (42), **caractérisé en ce que** la lame de coupe (36) s'étend dans une position de travail au-delà d'une extrémité inférieure (44) du manchon de poignée (40) uniquement dans une mesure telle qu'au moins 50 % de la hauteur H de la paroi intérieure (12) du gabarit de découpage (10) puissent former lors d'une opération de découpage une butée pour la paroi extérieure (42) du manchon de poignée.

2. Système de découpe manuel selon la revendication 1, **caractérisé en ce que** l'outil de découpage est équipé à l'intérieur (41) du manchon de poignée d'au moins un palier à roulement (46), en particulier d'un palier radial, en particulier d'un roulement à billes.

3. Système de découpe manuel selon la revendication 2, **caractérisé en ce qu'**il est prévu deux paliers à roulement (46a, 46b), qui sont montés sur un arbre (56) à distance l'un de l'autre, dans lequel l'arbre est monté de façon rotative autour de l'axe de rotation (34) .

4. Système de découpe manuel selon la revendication 3, **caractérisé en ce que** les deux paliers à roulement sont maintenus à distance à l'intérieur du manchon de poignée au moyen de saillies (43) et sont en particulier calés contre le glissement par un écrou de blocage (58) à l'extrémité supérieure (45).

5. Système de découpe manuel selon l'une quelconque des revendications 2 à 4, **caractérisé en ce que** le palier à roulement présente une bague intérieure (48) et une bague extérieure (50), qui sont mobiles l'une par rapport à l'autre et qui sont séparées par un corps de roulement (52), en particulier par des billes (54).

6. Système de découpe manuel selon la revendication 5, **caractérisé en ce que** la bague extérieure (50) s'applique sur des saillies (43) à l'intérieur du manchon de poignée et est posée en ajustement serré et de façon fixe dans le manchon de poignée, en particulier uniquement sertie.

7. Système de découpe manuel selon l'une des revendications 5 ou 6, **caractérisé en ce que** la bague intérieure est maintenue au moyen d'un écrou de blocage (58) ou d'une extrémité inférieure élargie (60) de l'arbre.

8. Système de découpe manuel selon l'une quelconque des revendications précédentes, **caractérisé en ce que** la lame de coupe (36) est montée de façon amovible dans une extrémité inférieure de l'arbre.

9. Système de découpe manuel selon l'une quelconque des revendications précédentes, **caractérisé en ce que** le gabarit de découpage est muni, sur un côté inférieur (16) orienté vers la bande de matériau (100), de moyens antidérapants mais non collants (18).

10. Système de découpe manuel selon la revendication 9, **caractérisé en ce que** les moyens antidérapants (18) sont prévus par zones, en particulier répartis uniformément sur le côté inférieur (16).

11. Système de découpe manuel selon l'une quelconque des revendications précédentes, **caractérisé en ce que** le gabarit de découpage (10) présente au moins un moyen de prise (20) pour maintenir le gabarit de découpage et en particulier pour serrer localement la bande de matériau sous-jacente.

12. Utilisation d'un système de découpe manuel selon l'une quelconque des revendications 1 à 11 pour le découpage d'une partie de matériau (102) hors d'une bande de matériau (100) pour produire une zone de trou (104) au cours de la fabrication de matériaux OP jetables, en particulier de recouvrements OP, en particulier des recouvrements de patients et/ou d'instruments, ou de combinaisons et/ou d'habillages OP, en particulier de chemises OP.

13. Utilisation selon la revendication 12, **caractérisée en ce que** la bande de matériau comprend ou se compose de non-tissé, film, stratifié non-tissé, stratifié de film et/ou stratifié non-tissé-film.

14. Procédé de fabrication de matériaux OP jetables, comprenant le découpage d'une partie de matériau (102) hors d'une bande de matériau (100) pour la formation d'une zone de trou (104), **caractérisé en ce que** l'on exécute le découpage de la partie de matériau (102) par une opération de découpe manuelle en utilisant un système de découpe manuel (1) selon l'une quelconque des revendications précédentes 1 à 11 avec un gabarit de découpage (10) et un outil de découpage séparé (30) avec une lame de coupe (36) montée de façon rotative.

15. Procédé selon la revendication 14, comprenant les étapes suivantes:
- préparer une bande de matériau (100),
- déposer la bande de matériau sur un support plan (101),
- placer le gabarit de découpage (10) sur la bande de matériau, le gabarit de découpage présentant une paroi intérieure (12) qui entoure un évidement (14),
- presser l'outil de découpage sur la bande de matériau à l'intérieur de 1'évidement du gabarit de découpage,
dans lequel l'outil de découpage présente une lame de coupe montée de façon rotative autour d'un axe de rotation (34) s'étendant dans la direction longitudinale et une poignée (38), et la poignée est en l'occurrence réalisée sous la forme d'un manchon de poignée cylindrique (40) entourant l'axe de rotation, avec une paroi extérieure (42),
- guider (109) l'outil de découpage dans la direction et sur tout le pourtour le long de la paroi intérieure du gabarit de découpage, la paroi intérieure (12) du gabarit de découpage formant en l'occurrence une butée (108) pour la paroi extérieure (42) du manchon de poignée, de telle manière que la lame de coupe tranche la bande de matériau en réalisant une découpe de matériau (102) pour la formation d'une zone de trou (104).

16. Procédé selon l'une des revendications 14 ou 15, **caractérisé en ce que** le système de découpe manuel (1) est disponible pour une nouvelle opération de découpe manuelle dans la même bande de matériau et/ou dans une autre bande de matériau.

17. Procédé selon l'une quelconque des revendications précédentes 14 à 16, dans lequel la bande de matériau (100) est confectionnée chez le fabricant en un recouvrement OP, en particulier un recouvrement de patient et/ou d'instruments, et/ou en un habillage OP, en particulier en une chemise OP.
